# EUROPÄISCHE PATENTSCHRIFT

(11) **EP 3 788 207 B1**
(45) Veröffentlichungstag und Bekanntmachung des Hinweises auf die Patenterteilung: **04.03.2026**
(21) Anmeldenummer: 18723391.1
(22) Anmeldetag: 03.05.2018
(51) Int. Cl.: E03D 9/08

(54) **DUSCH-WC**
BIDET TOILET
TOILETTE A BIDET

(43) Veröffentlichungstag der Anmeldung: 10.03.2021
(73) Patentinhaber: Presano AG, 9444 Diepoldsau (CH)
(72) Erfinder: FREI, Christian, 9463 Oberriet (CH); GRABER, Daniel, 9463 Oberriet (CH)
(74) Vertreter: Lusuardi, Werther
(86) Internationale Anmeldenummer: PCT/CH2018/000021
(87) Internationale Veröffentlichungsnummer: WO 2019/210435

(56) Entgegenhaltungen:
- WO-A1-2006/079232
- WO-A1-2015/042726
- DE-U1- 20 112 302

## Beschreibung

Die Erfindung bezieht sich auf ein Dusch-WC gemäss dem Oberbegriff des Patentanspruchs 1.

Aus der EP-B 1.317.586 ist ein Dusch-WC bekannt mit einem Klosettkörper, welcher einen hinten offenen Hohlraum aufweist. Die Rückseite des Klosettkörpers bildet eine Schnittstelle für seine Befestigung mittels eines Traggestelles an der Wand. In den Hohlraum des Klosettkörpers kann von hinten ein Modul eingesetzt werden, welches eine Unterdusche mit einem beweglichen Duscharm umfasst. Zwei Funktionselemente, nämlich ein Boiler und eine Pumpe sind im hinteren Teil des Klosettkörpers ebenfalls am Traggestell befestigt. Die beiden Funktionselemente bilden jedoch kein ganzheitliches Modul, sondern stellen separate Elemente dar, welche von separaten elektronischen Steuerungen gesteuert werden. Die beiden Funktionselemente dieser bekannten Vorrichtung benötigen zudem eine relativ voluminöse Verschalung zu deren Abdeckung, damit sie einerseits geschützt sind und anderseits für den Benutzer unsichtbar bleiben.

Überdies besteht ein weiterer Nachteil, weil die in der EP-B 1.317.586 gezeigte Befestigung der einzelnen Komponenten an einem speziellen Traggestell oder der Duscheinheit in einer separaten Kammer einen übermässig grossen Platzbedarf erfordern.

Weitere Dusch-WCs sind aus WO 2006/079232, DE 201 12 302 und WO 2015/042726 bekannt.

Hier will die Erfindung Abhilfe schaffen. Der Erfindung liegt die Aufgabe zugrunde, ein Dusch-WC zu schaffen, dessen Klosettkörper nach dessen Montage an eine Installationswand in sich abgeschlossenen ist, so dass sämtliche Unterdusch-Elemente darin vollständig untergebracht sind.

Die Erfindung löst die gestellte Aufgabe mit einem Dusch-WC, welches die Merkmale des Anspruchs 1 aufweist.

Die durch die Erfindung erreichten Vorteile sind im Wesentlichen darin zu sehen, dass dank dem erfindungsgemässen Dusch-WC:
- ein geschlossener Klosettkörper möglich ist, welcher wesentliche Vorteile bezüglich Hygiene hat, da keine Spalten und Übergänge zwischen dem Klosettkörper und einer Kunststoffverschalung vorhanden sind;
- eine raschere und kostengünstigere Montage des vollständigen Dusch-WCs im Werk möglich ist;
- die Komponenten des Technikeinheit-Moduls zur einer einzigen Baugruppe zusammengestellt werden, welche sich insbesondere für eine Montage bei den engen und knappen Raumverhältnissen im Hohlraum des Klosettkörpers eignet, weil:
   - die modulinternen elektrischen Leitungen und Wasserleitungen bereits vormontiert sind;
   - die technischen Kernelemente (Boiler, Pumpe und Steuerung) zu einem kompakten Block (Baugruppe) zusammengefügt sind, welcher platzsparend mittels einfachsten Befestigungselementen im Hohlraum des Klosettkörpers untergebracht und befestigt werden kann;
   - um den Platz möglichst optimal zu nutzen auf Befestigungselemente weitgehend verzichtet werden kann. Die Komponenten des Technikeinheit-Moduls sind hierbei optimal um die zwingend nötigen (gemäss Norm definierten) Zu- und Ablaufkanäle arrangiert. So kann eine optimale Platzausnutzung im Dusch-WC erzielt werden; und
   - das Technikeinheit-Modul kostengünstig gefertigt werden kann und - bevor dieses in den Klosettkörper des Dusch-WCs verbaut wird - auf seine Funktionstüchtigkeit überprüft werden kann;
- eine Belieferung von Klosettkörperherstellern mit Technikeinheit-Modulen und Unterdusch-Modulen ermöglicht wird, sofern diese normierte Klosettkörper herstellen;
- im geschlossenen Klosettkörper nur der hinten offene Hohlraum zur Verfügung steht, welcher auf Grund eines Wegfallens einer separaten Kammer für die Unterdusch-Einheit, der Wandstärken und Toleranzen gegenüber dem Stand der Technik kleiner ausgebildet werden kann. Dieser Effekt wird noch verstärkt durch die kompakten Designs der Module; und
- die Duscheinheit ebenfalls nur um die zentrale Austrittsöffnung des Duscharms in der Keramik fixiert werden kann, so dass auf eine Konsole verzichtet werden kann.

Weitere vorteilhafte Ausgestaltungen der Erfindung können wie folgt kommentiert werden:
In einer speziellen Ausführungsform umfassen der Klosettkörper erste Befestigungselemente und das Technikeinheit-Modul zweite Befestigungselemente, wobei die ersten und zweiten Befestigungselemente miteinander verbindbar sind. Dadurch ist der Vorteil erreichbar, dass durch die Zusammenstellung der Komponenten des Technikeinheit-Moduls zu einer einzigen Baugruppe die Anzahl der Befestigungselemente wesentlich reduziert werden kann. Dies ist insbesondere bei den aufgrund der im Hohlraum angeordneten Spülwasser- und Ablaufstutzen eingeschränkten engen Raumverhältnissen besonders vorteilhaft. Die Befestigungselemente können zudem so am Klosettkörper, respektive am Technikeinheit-Modul angeordnet werden, dass sie auch bei den eingeschränkten Raumverhältnissen für die Montage und Demontage gut zugänglich sind.

In einer anderen Ausführungsform sind die ersten und zweiten Befestigungselemente ineinander einschnappbar ausgebildet, vorzugsweise in einer horizontalen Richtung. Dies ermöglicht den Vorteil, dass das Technikeinheit-Modul bei der Montage einfach in horizontaler Richtung von hinten in den Hohlraum im Klosettkörper eingeschoben werden kann bis die Befestigungselemente ineinander einrasten.

In einer weiteren Ausführungsform sind die ersten Befestigungselemente im Hohlraum an einem Boden des Klosettkörpers angeordnet. Damit ist der Vorteil erreichbar, dass die ersten Befestigungselemente auch im Innern des Hohlraums angeordnet sein können, da sie durch Einführen eines Werkzeugs in einen Zwischenraum unterhalb des Technikeinheit-Moduls mit den zweiten Befestigungselementen z.B. verschraubt werden können.

In einer weiteren Ausführungsform sind die zweiten Befestigungselemente an einer Frontseite des Technikeinheit-Moduls angeordnet, welche - im montierten Zustand - im Innern des Hohlraums angeordnet ist.

In einer weiteren Ausführungsform umfasst das Technikeinheit-Modul modulinterne Elektrokabel, welche am Technikeinheit-Modul befestigt sind und welche die Steuerung mit dem Boiler und mit der Pumpe verbinden. Vorzugsweise umfasst das Technikeinheit-Modul eine modulinterne Wasserleitung, welche am Technikeinheit-Modul befestigt ist und welche den Boiler mit der Pumpe verbindet. Die Montage des Technikeinheit-Moduls am Klosettkörper wird dadurch wesentlich vereinfacht, weil nur noch wenige Elektrokabel und Wasserleitungen für eine Verbindung mit dem Unterdusch-Modul und an die externen Strom- und Wasseranschlüsse verbunden werden müssen.

In einer anderen Ausführungsform umfasst das Technikeinheit-Modul eine erste Schnittstelle, welche Anschlüsse zur Verbindung mit gebäudeseitigen Frischwasser- und Elektroleitungen umfasst, und eine zweite Schnittstelle, welche Anschlüsse für das Unterdusch-Modul umfasst.

In einer anderen Ausführungsform umfasst die erste Schnittstelle zusätzlich Anschlüsse für eine erste und zweite elektrische Steuerleitung, welche mit einer Bedieneinrichtung und vorzugsweise mit einem gebäudeseitig angeordneten Ventil verbindbar sind. Damit ist der Vorteil erreichbar, dass die Steuerleitungen die Ansteuerung eines externen, z.B. an einer Installationswand oder einer Montageplatte angeordneten Ventils ermöglichen, so dass im Hohlraum des Klosettkörper kein Absperrventil eingebaut werden muss und das Volumen des Technikeinheit-Moduls klein gehalten werden kann.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine Explosionsdarstellung einer Ausführungsform des erfindungsgemässen Dusch-WCs;
Fig. 2 eine perspektivische Ansicht der in Fig. 1 dargestellten Ausführungsform des erfindungsgemässen Dusch-WCs mit montiertem Unterdusch-Modul und Technikeinheit-Modul;
Fig. 3 eine perspektivische Ansicht des Klosettkörpers der in Fig. 1 dargestellten Ausführungsform des erfindungsgemässen Dusch-WCs mit einer Installationswand;
Fig. 4 eine perspektivische Ansicht des Technikeinheit-Moduls der in Fig. 1 dargestellten Ausführungsform des erfindungsgemässen Dusch-WCs; und
Fig. 5 ein Blockdiagramm der in Fig. 1 dargestellten Ausführungsform des erfindungsgemässen Dusch-WCs.

Die in den Fig. 1 und 2 dargestellte Ausführungsform des erfindungsgemässen Dusch-WCs umfasst einen Klosettkörper 2 mit einem nach hinten offenen Hohlraum 3, ein in den Hohlraum 3 ein- und ausbaubares Unterdusch-Modul 4, welches eine Unterdusch-Einheit 5 mit einem ein- und ausfahrbaren Duscharm 6 umfasst, und ein in den Hohlraum 3 ein- und ausbaubares Technikeinheit-Modul 7, welches einen Boiler 8, eine Pumpe 9 und eine elektrische Steuerung 10 umfasst.

Das Unterdusch-Modul 4 und das Technikeinheit-Modul 7 bilden je eine Baugruppe derart, dass jede Baugruppe als Ganzes in den Hohlraum 3 ein- und ausbaubar ist. Dabei sind das Unterdusch-Modul 4, das Technikeinheit-Modul 7 und der Hohlraum 3 dimensionsmässig und formmässig derart aufeinander abgestimmt, dass beide Module 4;7 vollständig im Hohlraum 3 unterbringbar sind. Beide Baugruppen sind zudem so um den Zulaufkanal 20 für das Spülwasser des Klosetts und um den Ablaufkanal 21 angeordnet, damit eine optimale Raumausnützung erzielt wird.

Am Klosettkörper 2 sind erste Befestigungselemente 16 (Fig. 1) angeordnet, welche beispielhaft - und nicht einschränkend - als Befestigungslaschen ausgebildet sind. Am Technikeinheit-Modul 7 sind zweite Befestigungselemente 19 (Fig. 4) angeordnet, welche mit den ersten Befestigungselementen 16 am Klosettkörper 2 verbindbar sind.

Die ersten und zweiten Befestigungselemente 16; 19 können z.B. mittels Schrauben oder Stiften miteinander verbunden werden.

Alternativ können die ersten und zweiten Befestigungselemente 16; 19 auch ineinander einschnappbar ausgebildet sein. Beispielsweise derart, dass das Technikeinheit-Modul 7 in horizontaler Richtung von hinten in den hinten offenen Hohlraum 3 im Klosettkörper 2 eingeschoben werden kann bis die ersten und zweiten Befestigungselemente 16; 19 ineinander eingreifen, respektive einschnappen.

Die ersten Befestigungselemente 16 sind im Hohlraum 3 am Boden des Klosettkörpers 2 angeordnet. Die zweiten Befestigungselemente 19 sind an einer Frontseite 22 des Technikeinheit-Moduls 7 angeordnet, welche - im montierten Zustand - gegen die Trennwand im Klosettkörper 2 zwischen Hohlraum 3 und WC-Schüssel zeigt.

Das Technikeinheit-Modul 7 umfasst mindestens einen Boiler 8 zum Aufwärmen des Wassers für die Unterdusche-Einheit 5, eine Pumpe 9 zur Förderung des aufgewärmten Wassers vom Boiler 8 zur Unterdusche-Einheit 5 und eine elektrische Steuerung 10 zur Steuerung des Boilers 8, der Pumpe 9 und auch der Unterdusche-Einheit 5, insbesondere das Aus- und Einfahren des Duscharms 6.

Das Technikeinheit-Modul 7 umfasst einen Grundkörper 23, in welchem der Boiler 8 mit einem Wassertank angeordnet ist und an welchem modulinterne Anschlüsse für elektrische Leitungen zur Steuerung 10 und für eine Wasserleitung zur Pumpe 9 angebracht sind. Ferner sind an diesem Grundkörper 23 Befestigungseinrichtungen für die Pumpe 9 und die Steuerung 10 angeordnet, so dass die Pumpe 9 und die Steuerung 10 am Gehäuse 15 des Grundkörpers 23 befestigbar sind, derart dass das Technikeinheit-Modul 7 komplett zu einer vormontierten Baugruppe zusammenfügbar ist.

Wie in Fig. 4 dargestellt umfasst das Technikeinheit-Modul 7 ferner am Grundkörper 23 befestigbare modulinterne elektrische Leitungen, welche von der Steuerung 10 zum Boiler und zur Pumpe 9 führen, und eine ebenfalls am Grundkörper 23 befestigbare oder in diesem integrierte modulinterne Wasserleitung 24 (Fig. 4), welche den Boiler 8 mit der Pumpe 9 verbindet.

Der Grundkörper 23 des Technikeinheit-Moduls 7 ist beispielhaft - und nicht einschränkend - bogenartig und U-förmig um einen unteren Abschnitt des Ablaufkanals 21 herum ausgebildet.

Das Unterdusch-Modul 4 umfasst Befestigungsmittel (nicht gezeichnet), mittels welcher es am Klosettkörper 2 im Bereich um die zentrale Öffnung 34 für das Durchführen des Duscharms 6 befestigt ist. Das Unterdusch-Modul 4 umfasst ferner einen Antrieb 37, z.B. einen Elektromotor zum Ein- und Ausfahren des Duscharms 6, einen Elektroanschluss zur Verbindung mit dem Technikeinheit-Modul 7 und einen Wasseranschluss zur Verbindung mit dem Technikeinheit-Modul 7 wie weiter unten mit Bezugnahme auf die Fig. 5 beschrieben.

Wie in Fig. 5 dargestellt erfolgt die externe Frischwasserzufuhr von einer gebäudeseitigen Installationswand 13 zum Technikeinheit-Modul 7 via eine gebäudeseitige Frischwasserleitung 25, welche mittels eines Ventils 26, beispielsweise eines Magnetventils gegenüber dem Dusch-WC 1 absperrbar ist. Vom Ventil 26 wird das Wasser dem Boiler 8 zugeführt, wobei z.B. an einer Montageplatte oder im Technikeinheit-Modul 7 zusätzlich ein Rückflussverhinderer (z.B. Rückschlagventil) und/oder ein normierter Rohrunterbruch (EN 1717) angeordnet sein kann. Innerhalb des Dusch-WCs 1 wird das Frischwasser vom Boiler 8 mittels einer modulinternen Wasserleitung 24 zur Pumpe 9 befördert und von der Pumpe 9 mittels einer weiteren Wasserleitung 27 (z.B. Schlauch- oder Rohrleitung) an die Unterdusche-Einheit 5 gefördert.

Ebenfalls erfolgt die Stromversorgung von der gebäudeseitigen Installationswand 13 zum Technikeinheit-Modul 7 via ein Stromzufuhrkabel 28 von einem Elektroanschluss 29 (z.B. Steckdose) zur Steuerung 10. Von der Steuerung 10 erfolgt die Stromzufuhr an den Boiler 8 und an die Pumpe 9 via modulinterne Elektrokabel 30a; 30b, während die Stromzufuhr von der Steuerung 10, d.h. vom Technikeinheit-Modul 7 an die Unterdusche-Einheit 5 mittels einer elektrischen Verbindungsleitung 31 erfolgt.

Mittels einer ersten modulexternen Steuerleitung 32 ist die Steuerung 10 mit dem an der Installationswand 13 oder an einer Montageplatte angeordneten Ventil 26 verbunden.

Zudem umfasst das Dusch-WC 1 eine Bedieneinrichtung 14, welche drahtlos, z.B. via eine Funkverbindung oder mittels einer zweiten modulexternen Steuerleitung 33 mit der Steuerung 10 verbunden ist.

Alternativ kann die zweite modulexterne Steuerleitung 33 von der Bedieneinrichtung 14 via das Unterdusch-Modul 4 zur Steuerung 10 geführt werden.

Die Verbindung der Frischwasser- und Stromversorgung von der Installationswand 13 oder einer Montageplatte an das Technikeinheit-Modul 7 erfolgt über eine erste Schnittstelle 17. Ebenfalls in dieser ersten Schnittstelle 17 zusammengeführt sind die erste und zweite modulexternen Steuerleitung 32; 33. An einer zweiten Schnittstelle 18 erfolgen die Verbindungen der elektrischen Verbindungsleitung 31 von der Steuerung 10 und der weiteren Wasserleitung 27 von der Pumpe 9 an die Unterdusche-Einheit 5.

An der ersten und zweiten Schnittstelle 17; 18 sind jeweils Anschlüsse für eine elektrische Verbindung und für eine Verbindung der Frischwasserleitungen vorgesehen, welche mit entsprechenden Anschlüssen an der Installationswand 13 und an dem Unterdusch-Modul 4 lösbar verbindbar sind.

Fig. 3 zeigt eine Ausführungsform des Klosettkörpers 2 für das oben beschriebene Dusch-WC 1 zusammen mit einer beispielhaft dargestellten Installationswand 13. Der Klosettkörper 2 umfasst einen nach hinten offenen Hohlraum 3, wobei dieser nach hinten offene Hohlraum 3 einen in einer vertikalen Ebene 11 liegenden Rand 12 aufweist mit dem der Klosettkörper 2 bündig an die Installationswand 13 zur Anlage gebracht werden kann. Der Hohlraum 3 ist derart dimensioniert und formmässig gestaltet, dass er das Technikeinheit-Modul 7 und das Unterdusch-Modul 4 vollständig aufnimmt.

An der Installationswand 13 angeordnet sind ein Elektroanschluss 36 zur Verbindung mit dem Technikeinheit-Modul 7 und ein Wasseranschluss 37 zur Verbindung mit dem

Technikeinheit-Modul 7 wie oben mit Bezugnahme auf die Fig. 5 beschrieben. Ebenfalls an der Installationswand angeordnet sind Befestigungseinrichtungen 38 zur Befestigung des Klosettkörpers 2 an der Installationswand 13 sowie je eine Öffnung 39; 40 für die Durchführung der Spülwasser- und Ablaufleitungen.

Ferner ist an einer Seitenwand des Klosettkörpers 2 die Bedieneinrichtung 14, z.B. in der Form eines Drehknopfes angeordnet. Wie oben mit Bezugnahme auf die Fig. 5 beschrieben kann die Bedieneinrichtung 14 drahtlos, z.B. via eine Funkverbindung oder mittels einer zweiten modulexternen Steuerleitung 33 mit der Steuerung 10 verbunden sein.

Das Verfahren zur Montage eines Dusch-WCs 1 wie oben beschrieben umfasst im Wesentlichen die Schritte: a) Einführen und Befestigen des Unterdusch-Moduls 4 und nachfolgend des Technikeinheit-Moduls 7 in den hinten offenen Hohlraum 3 des Klosettkörpers 2; und b) Herstellen der elektrischen Verbindung und der Verbindung der Wasserleitungen zwischen dem Technikeinheit-Modul 7 und dem Unterdusch-Modul 4.

## Patentansprüche

1. Dusch-WC (1) umfassend
a) einen Klosettkörper (2) mit einem nach hinten offenen Hohlraum (3);
b) ein als Ganzes in den Hohlraum (3) ein- und ausbaubares Unterdusch-Modul (4), welches eine Unterdusch-Einheit (5) mit einem ein- und ausfahrbaren Duscharm (6) umfasst; und
c) ein als Ganzes in den Hohlraum (3) ein- und ausbaubares Technikeinheit-Modul (7), welches einen Boiler (8), eine Pumpe (9) und eine elektrische Steuerung (10) zur Steuerung des Boilers (8), der Pumpe (9) und des Unterdusch-Moduls (4) umfasst, wobei
d) das Unterdusch-Modul (4) und das Techhikeinheit-Modul (7) vollständig vom Hohlraum (3) umfasst sind.

2. Dusch-WC nach Anspruch 1, **dadurch gekennzeichnet, dass** der Klosettkörper (2) erste Befestigungselemente (16) und das Technikeinheit-Modul (7) zweite Befestigungselemente (19) umfasst, wobei die ersten und zweiten Befestigungselemente (16; 19) miteinander verbindbar sind.

3. Dusch-WC nach Anspruch **dadurch gekennzeichnet, dass** die ersten und zweiten Befestigungselemente (16; 19) ineinander einschnappbar ausgebildet sind, vorzugsweise in einer horizontalen Richtung.

4. Dusch-WC nach Anspruch 2 oder 3, **dadurch gekennzeichnet, dass** die ersten Befestigungselemente (16) im Hohlraum (3) an einem Boden des Klosettkörpers (2) angeordnet sind.

5. Dusch-WC nach einem der Ansprüche 2 - 4, **dadurch gekennzeichnet, dass** die zweiten Befestigungselemente (19) an einer Frontseite (22) des Technikeinheit-Moduls (7) angeordnet sind, welche - im montierten Zustand - im Innern des Hohlraums (3) angeordnet ist.

6. Dusch-WC nach einem der Ansprüche 1 - 5, **dadurch gekennzeichnet, dass** das Technikeinheit-Modul (7) modulinterne Elektrokabel (30a; 30b) umfasst, welche am Technikeinheit-Modul (7) befestigt sind und welche die Steuerung (10) mit dem Boiler (8) und mit der Pumpe (9) verbinden.

7. Dusch-WC nach einem der Ansprüche 1 - 6, **dadurch gekennzeichnet, dass** das Technikeinheit-Modul (7) eine modulinterne Wasserleitung (24) umfasst, welche am Technikeinheit-Modul (7) befestigt ist und welche den Boiler (8) mit der Pumpe (9) verbindet.

8. Dusch-WC nach einem der Ansprüche 1 - 7, **dadurch gekennzeichnet, dass** das Technikeinheit-Modul (7) eine erste Schnittstelle (17), welche Anschlüsse zur Verbindung mit gebäudeseitigen Frischwasser- und Elektroleitungen umfasst, und eine zweite Schnittstelle (18) umfasst, welche Wasser - und Strom-Anschlüsse für das Unterdusch-Modul (4) umfasst.

9. Dusch-WC nach Anspruch 8, **dadurch gekennzeichnet, dass** die erste Schnittstelle (17) zusätzlich Anschlüsse für eine erste und zweite elektrische Steuerleitung (32; 33) umfasst, welche mit einer Bedieneinrichtung (14) und vorzugsweise mit einem gebäudeseitig angeordneten Ventil (26) verbindbar sind.

10. Dusch-WC nach einem der Ansprüche 1 - 9, **dadurch gekennzeichnet, dass** das Unterdusch-Modul (4), das Technikeinheit-Modul (7) und der Hohlraum (3) dimensionsmässig und formmässig derart aufeinander abgestimmt sind, dass beide Module (4;7) im Hohlraum (3) Platz finden.

## Claims

1. Shower toilet (1) comprising
a) a toilet body (2) with a cavity (3) open at the rear;
b) a shower module (4) that can be installed and removed as a whole in the cavity (3), which comprises a shower unit (5) with a retractable shower arm (6); and
c) a technical unit module (7) that can be installed and removed as a whole into and from the cavity (3), which comprises a boiler (8), a pump (9), and an electrical control system (10) for controlling the boiler (8), the pump (9), and the under-shower module (4), wherein
d) the under-shower module (4) and the technical unit module (7) are completely enclosed by the cavity (3).

2. Shower toilet according to claim 1, **characterized in that** the toilet body (2) comprises first fastening elements (16) and the technical unit module (7) comprises second fastening elements (19), wherein the first and second fastening elements (16; 19) can be connected to each other.

3. Shower toilet according to claim 2, **characterized in that** the first and second fastening elements (16; 19) are designed to snap into each other, preferably in a horizontal direction.

4. Shower toilet according to claim 2 or 3, **characterized in that** the first fastening elements (16) are arranged in the cavity (3) at a bottom of the toilet body (2).

5. Shower toilet according to one of claims 2-4, **characterized in that** the second fastening elements (19) are arranged on a front side (22) of the technical unit module (7), which-when assembled-is arranged inside the cavity (3).

6. Shower toilet according to one of claims 1-5, **characterized in that** the technical unit module (7) comprises internal electrical cables (30a; 30b) which are attached to the technical unit module (7) and which connect the control unit (10) to the boiler (8) and to the pump (9).

7. Shower toilet according to one of claims 1-6, **characterized in that** the technical unit module (7) comprises a module-internal water pipe (24) which is attached to the technical unit module (7) and which connects the boiler (8) to the pump (9).

8. Shower toilet according to one of claims 1 to 7, **characterized in that** the technical unit module (7) comprises a first interface (17), which comprises connections for connection to the building's fresh water and electrical lines, and a second interface (18), which comprises water and power connections for the shower module (4).

9. Shower toilet according to claim 8, **characterized in that** the first interface (17) additionally comprises connections for a first and second electrical control line (32; 33) which can be connected to a control device (14) and preferably to a valve (26) arranged on the building side.

10. Shower toilet according to one of claims 1 to 9, **characterized in that** the shower module (4), the technical unit module (7) and the cavity (3) are matched to each other in terms of dimensions and shape in such a way that both modules (4; 7) can be accommodated in the cavity (3).

## Revendications

1. WC douche (1) comprenant
a) un corps de cuvette (2) avec une cavité (3) ouverte vers l'arrière ;
b) un module de douche inférieur (4) pouvant être monté et démonté dans son ensemble dans la cavité (3), qui comprend une unité de douche inférieure (5) avec un bras de douche (6) pouvant être rentré et sorti ; et
c) un module d'unité technique (7) pouvant être monté et démonté dans son ensemble dans la cavité (3), qui comprend une chaudière (8), une pompe (9) et une commande électrique (10) pour commander la chaudière (8), la pompe (9) et le module de douche inférieure (4),
d) le module de douche inférieur (4) et le module d'unité technique (7) sont entièrement contenus dans la cavité (3).

2. WC douche selon la revendication 1, **caractérisé en ce que** le corps de cuvette (2) comprend des premiers éléments de fixation (16) et le module technique (7) comprend des seconds éléments de fixation (19), les premiers et seconds éléments de fixation (16 ; 19) pouvant être reliés entre eux.

3. WC douche selon la revendication 2, **caractérisé en ce que** les premiers et seconds éléments de fixation (16 ; 19) sont conçus pour s'encliqueter les uns dans les autres, de préférence dans une direction horizontale.

4. WC douche selon la revendication 2 ou 3, **caractérisé en ce que** les premiers éléments de fixation (16) sont disposés dans la cavité (3) au fond du corps de cuvette (2).

5. WC douche selon l'une des revendications 2 à 4, **caractérisé en ce que** les seconds éléments de fixation (19) sont disposés sur une face avant (22) du module technique (7) qui, à l'état monté, est disposé à l'intérieur de la cavité (3).

6. WC douche selon l'une des revendications 1 à 5, **caractérisé en ce que** le module technique (7) comprend des câbles électriques internes (30a ; 30b) qui sont fixés au module technique (7) et qui relient la commande (10) au chauffe-eau (8) et à la pompe (9).

7. WC douche selon l'une des revendications 1 à 6, **caractérisé en ce que** le module d'unité technique (7) comprend une conduite d'eau interne au module (24) qui est fixée au module d'unité technique (7) et qui relie le chauffe-eau (8) à la pompe (9).

8. WC douche selon l'une des revendications 1 à 7, **caractérisé en ce que** le module technique (7) comprend une première interface (17) qui comprend des raccordements pour la connexion aux conduites d'eau fraîche et électriques du bâtiment, et une deuxième interface (18) qui comprend des raccordements d'eau et d'électricité pour le module de douche (4).

9. WC douche selon la revendication 8, **caractérisé en ce que** la première interface (17) comprend en outre des raccordements pour une première et une deuxième ligne de commande électrique (32 ; 33) qui peuvent être reliées à un dispositif de commande (14) et de préférence à une vanne (26) disposée côté bâtiment.

10. WC douche selon l'une des revendications 1 à 9, **caractérisé en ce que** le module de douche (4), le module technique (7) et la cavité (3) sont adaptés l'un à l'autre en termes de dimensions et de forme, de telle sorte que les deux modules (4 ; 7) trouvent place dans la cavité (3).
